# EUROPÄISCHE PATENTSCHRIFT

(11) **EP 0 095 136 B1**
(45) Veröffentlichungstag und Bekanntmachung des Hinweises auf die Patenterteilung: **17.11.1988**
(21) Anmeldenummer: 83104888.9
(22) Anmeldetag: 18.05.1983
(51) Int. Cl.: C11D 1/835, C11D 1/44

(54) **Klarspülmittel für die maschinelle Geschirreinigung**
Rinsing agents for use in mechanical dishwashing
Produits de rinçage à utiliser pour le lavage machinal de la vaisselle

(30) Priorität: 26.05.1982 AT 2082/82
(43) Veröffentlichungstag der Anmeldung: 30.11.1983
(73) Patentinhaber: Henkel Kommanditgesellschaft auf Aktien, 40191 Düsseldorf (DE)
(72) Erfinder: Frieser, Erich P., A-1170 Wien (AT); Jainschig, Alexander, A-1030 Wien (AT)

(56) Entgegenhaltungen:
- DE-A- 1 944 569
- US-A- 3 741 912
- US-A- 4 075 130

## Beschreibung

Die Erfindung betrifft schaumarme Klarspülmittel für die maschinelle Geschirreinigung auf Basis nichtionischer Tenside, die eine gute Benetzungs-und Ablaufwirkung gegenüber harten Oberflächen aufweisen.

Beim maschinellen Geschirrspülen laufen aufeinander folgend, eventuell durch Zwischenspülgänge mit Leitungswasser getrennt, zwei verschiedene Spülgänge mit unterschiedlichem Produktzusatz ab. Im sogenannten Reinigungsgang kommen meist stärker alkalische Mittel zum Einsatz, die die Speisereste ablösen und emulgieren. Im sogenannten Klarspülgang werden dagegen Klarspülmittel verwendet, die der Erzielung eines klartrocknenden, glänzenden Geschirrs dienen.

Diese Klarspülmittel sollen gegenüber allen für die Geschirrherstellung verwendeten Materialien wie Glas, Porzellan, Metall und auch Kunststoffen über eine hohe Benetzungswirkung verfügen. Die Oberflächenspannung der Klarspülflotte soll soweit herabgesetzt werden, dass das Nachspülwasser auf dem Geschirr möglichst lange Zeit als geschlossener Film verbleibt. Je länger die Zeit dauert, die der auf dem Geschirr vorhandene Wasserfilm bis zum Aufreissen benötigt, desto mehr Wasser läuft vom Geschirr ab, desto weniger Rückstände, wie etwa Kalk aus der Wasserhärte, verbleiben auf dem Geschirr und desto besser ist damit der Klartrockeneffekt. Das Geschirr erhält damit praktisch einen fabrikneuen Glanz.

Besonders bei gewerblichen und industriellen Spülmaschinen wird mit verkürzten Spülzeiten, erhöhten Spültemperaturen und intensiverer Sprühmechanik, d.h. erhöhter Wasserumwälzung, gearbeitet. Bei diesen Spülmaschinen erfolgt in der Regel eine teilweise Rückführung der Klarspülflotte in die Reinigungsflotte. Beim Zusammentreffen der erhöhten Wasserumwälzung mit zum Schäumen neigenden Schmutzbelastungen wie Eiweiss, Seifen und gegebenenfalls Resten von manuellen Spülmitteln, kommt es zu starker Schaumbildung im Reinigungsgang, damit zur Beeinträchtigung der Sprühmechanik mit reduzierter Reinigungswirkung, und zum Überschäumen.

Bekannte, gut netzende Verbindungen wie höhermolekulare Alkylbenzolsulfonate, Alkylsulfate oder Alkansulfonate zeigen bei Konzentrationen, bei denen sie einen guten Ablaufeffekt bewirken, ein zu starkes Schäumen. Ähnlich verhalten sich auch Ethylenoxidaddukte an gesättigte und ungesättigte aliphatische Alkohole mit 8 bis 20 C-Atomen und über 5 Mol Ethylenoxid. In der Praxis werden als Klarspülmitteltenisde meist sogenannte Propylenoxid-Ethylenoxid-Blockpolymere eingesetzt. Derartige Klarspülmittel besitzen aber eine ungenügende Benetzungswirkung und einen mangelhaften Klartrockeneffekt oder sie schäumen bei Rückführung in die belastete Reinigungsflotte zu stark.

So werden in der DE-AS 1 247 529 nichtschäumende Spülmittel beschrieben, die Gemische aus zwei verschiedenartigen Propylenoxid-Ethylenoxid-Blockpolymeren in Verbindung mit einem niedrigethoxylierten Alkylphenol enthalten.

In der DE-AS 1 106 907 werden Geschirrspülmittel genannt, die ein Propylenoxid-Ethylenoxid-Blockpolymeres und ein hochethoxyliertes Alkylphenol enthalten.

Schliesslich enthält die AT-PS 274 994 Beispiele für Klarspülmittel mit einer Kombination aus einem hoch- und einem niedrigethoxylierten Polypropylenoxid sowie aus einem hochethoxylierten propoxylierten Ethylendiamin mit einem ethoxylierten und propoxylierten Fettalkohol.

Diese bekannten schaumarmen Klarspülmittel sind geeignet für den Einsatz in Haushaltsgeschirrspülmaschinen. Sie verursachen jedoch noch immer zu starkes Schäumen, wenn sie beim Einsatz in gewerblichen Geschirrspülmaschinen bedingt durch die Technik der Maschinen teilweise in die Reinigungsflotte eingeleitet werden.

Gegenstand der Erfindung sind die geschilderten Nachteile praktisch nicht aufweisende Klarspülmittel für die maschinelle Geschirreinigung auf Basis eines Gemisches nichtionischer Tenside mit einem Anteil an hochethoxylierten Alkylphenolen, die dadurch gekennzeichnet sind, dass sie als wesentlichen Bestandteil eine Tensidkombination aus
A) einem Addukt von 10 bis 50, vorzugsweise 12 bis 40 Mol Ethylenoxid an Cs-C12-Alkylphenole und
B) einem Addukt von 5 bis 50, vorzugsweise 7 bis 35 Mol Ethylenoxid an ein Umsetzungsprodukt aus 1 Mol aliphatisches Mono- oder Diamin u. 30 bis 150, vorzugsweise 30 bis 110 Mol Propylenoxid, enthalten, wobei das Gewichtsverhältnis von A: B zwischen 1:3 und 1:12, vorzugsweise zwischen 1:4 und 1:9 liegt.

Die beanspruchten Kombinationen können der Klarspülmittelflotte als Konzentrat in flüssiger oder pastöser Form zweckmässigerweise über gebräuchliche automatische Dosiergeräte zugesetzt werden.

Der Zusatz der Klarspülmittelkombination erfolgt aber vorzugsweise in Form wässriger oder wässrig-alkoholischer Konzentrate mit Gehalten von 10 bis 60 Gewichtsprozenten der Summe der Komponenten A und B. Die Anwendungskonzentrationen der beanspruchten Kombination in der Klarspülflotte betragen 0,05 bis 1,0 g/l, vorzugsweise 0,15 bis 0,25 g/I der Summe der Komponenten A und B. Die Anwendungsmenge in der Klarspülflotte richtet sich in gewissem Umfang nach der Geschirrart sowie nach dem Reinheitsgrad des Leitungs- oder Brauchwassers. Geschirr aus Kunststoff und salzreicheres Wasser erfordern eine etwas höhere Dosierung an Klarspülmitteln. Sie eignen sich in hervorragendem Masse zum Klarspülen von Geschirr nach einem vorausgegangenen Reinigungsgang mit stark alkalischen Reinigungsmitteln. Bei Konzentrationen von etwa 0,1 g/I wird dabei ein tropfenfreier filmartiger Ablauf der Klarspülflotte vom Geschirr erzielt. Eine störende Schaumbildung tritt bei diesen Konzentrationen nicht ein.

In der Reinigungsflotte, auch bei deren Belastung mit zum Schäumen neigenden Verschmutzungen, wirkt eine eingebrachte Klarspülflotte mit Anteilen am beanspruchten Klarspülmittel im Temperaturbereich zwischen 40 und 70°C sogar entschäumend.

Beispiele für geeignete Tenside der Gruppe A sind Anlagerungsprodukte von jeweils 14, 23 oder 30 Mol Ethylenoxid an Nonylphenol, 15, 24 oder 30 Mol Ethylenoxid an Octylphenol, 25 Mol Ethylenoxid an Hexylphenol sowie 20 Mol Ethylenoxid an Dodecylphenol.

Beispiele für geeignete Tenside der Gruppe B sind Anlagerungsprodukte von 12 Mol Ethylenoxid an mit etwa 80 Mol Propylenoxid oder von 14 Mol Ethylenoxid an mit etwa 104 Mol Propylenoxid umgesetztes Ethylendiamin.

Die Anlagerung von Ethylenoxid an die Phenole zur Herstellung der Tenside der Gruppe A erfolgt in bekannter Weise in Gegenwart von Katalysatoren, wobei vorzugsweise erhöhte Temperaturen und Drucke angewendet werden.

Die Addukte der Tenside der Gruppe B können z.B. derart erhalten werden, dass man in ebenfalls bekannter Weise in zwei aufeinanderfolgenden Verfahrensstufen arbeitet, wobei bei erhöhten Temperaturen und Drucken zunächst 30-150 Mol Propylenoxid und anschliessend 5-50 Mol Ethylenoxid angelagert werden. Dabei wird mit ebenfalls bekannten Katalysatoren gearbeitet.

Soweit die Addukte selbst flüssig oder pastenförmig sind, können sie auch als solche, d.h. in lösungsmittelfreier Form verwendet werden. Die Konzentrate können jedoch auch niedermolekulare aliphatische Alkohole mit 2 bis 3 Kohlenstoffatomen und 1 bis 2 Hydroxylgruppen im Molekül enthalten. Auch Arylsulfonate, z. B. Cumol- oder Xylolsulfonate können als Lösungsvermittler eingesetzt werden. Sofern mit hartem Wasser gespült werden muss, können den Konzentraten bzw. der Klarspülflotte zur Vermeidung von Kalkverkrustungen und Kalkschleiern auf dem gespülten Geschirr oder der Geschirrspülmaschine selbst 1 bis 75 Gew.-% an einer oder mehreren niedermolekularen organischen Carbonsäuren mit 2 bis 6 Kohlenstoffatomen und/oder einer oder mehreren organischen Phosphonsäuren zugesetzt werden. Bevorzugt werden Säuren, die physiologisch unbedenklich sind und die gegenüber den Härtebildnern des Wassers komplexbildende Eigenschaften besitzen, wie beispielsweise Weinsäure, Milchsäure oder Glykolsäure, aber auch Essigsäure, Glutarsäure, Bernsteinsäure und Adipinsäure; vorzugsweise wird Zitronensäure verwendet.

Als organische Phosphonsäuren (auch in Form der Na-Salze) eignen sich Phosphonobutantricarbonsäure, Hydroxyethylendiphosphonsäure, Aminotrimethylenphosphonsäure, Diethylentriaminpentamethylenphosphonsäure, Ethylendiamintetramethylenphosphonsäure.

In der Klarspülflotte können je nach Wasserhärte 0,1-0,6 Gewichtsprozent dieser Säuren oder 0,02-0,75 g/I mitverwendet werden. Die Mittel der Erfindung können selbstverständlich noch weitere übliche Bestandteile wie etwa Farb- und Duftstoffe enthalten.

### Beispiel 1

In einer gewerblichen Geschirrspülmaschine vom Typ Eintank-Standanlage wird normal verschmutztes Geschirr mit einer 55°C-heissen alkalischen Reinigerlösung, bestehend aus 2 g/I eines pulverförmigen Reinigers aus 60 Gew.-% Natriumtriphosphat, 26 Gew.-% Natriummetasilikat, wasserfrei, 13 Gew.-% Soda und 1 Gew.-% Kaliumdichlorisocyanurat, gespült und ohne Zwischenspülen anschliessend bei 70°C klargespült. Das zum Reinigen und Klarspülen verwendete Wasser wurde mittels Kationaustauscher auf eine Resthärte von 4°d enthärtet. Die Klarspülflotte wurde in die Reinigerlösung zurückgeführt. Die Dauer eines Gesamtprogrammes betrug 75 Sekunden. Im Klarspülgang wurde eine Klarspülflotte verwendet, die 0,15 g/I der nachstehenden Mischungen enthielt:
a) Erfindungsgemässes Klarspülmittel aus
   5 Gew.-% eines Adduktes von 23 Mol Ethylenoxid an 1 Mol Nonylphenol
   41 Gew.-% eines Adduktes von 7 Mol Ethylenoxid an ein Umsetzungsprodukt aus 1 Mol Ethylendiamin und etwa 50 Mol Propylenoxid
   39 Gew.-% Wasser 15 Gew.-% Ethanol, denat.
b) Handelsübliches Klarspülmittel aus
   11 Gew.-% eines Adduktes von 4,5 Mol Ethylenoxid an ein Polypropylenglykol mit einem mittleren Molgewicht 1750.
   28 Gew.-% eines Adduktes von 10 Mol Ethylenoxid an ein Polypropylenglykol mit einem mittleren Molgewicht 1750
   7 Gew.-% eines Adduktes von 9 Mol Ethylenoxid an ein Polypropylenglykol mit einem mittleren Molgewicht 4000
   39 Gew.-% Wasser
   15 Gew.-% Ethanol, denat.

Klartrockeneffekt-Noten:
1: annähernd geradliniger, rückstandsfreier Ablaufeffekt, optimaler Klartrockeneffekt
3: unregelmässiges Aufreissen (Inselbildung)
5: geringe Benetzung, mangelhafter Klartrockeneffekt.

Ein optimaler Klartrockeneffekt wird dann erzielt, wenn der Wasserfilm möglichst lange geschlossen bleibt und annähernd geradlinig von dem in der Spülmaschine senkrecht oder schräg stehend eingeordneten Geschirr nach unten abläuft.

Bei den handelsüblichen Klarspülmitteln auf Basis von Ethylenoxid-Propylenoxid-Blockpolymeren tritt dagegen durch zu geringe Benetzungswirkung ein rasches und unregelmässiges Aufreissen des Filmes (Inselbildung) ein und es kommt damit zu einem sichtbaren Auftrocknen von Wasserinhaltsstoffen, also zu einem mangelhaften Klartrockeneffekt.

### Beispiel 2

In ein Intensiv-Schaumgerät wurden bei einer Schaumhärte von 8°d 2 g/I eines alkalischen Reinigers bestehend aus 50% Natriumtriphosphat, 25% Natriummetasilikat, wasserfrei, 23% Natriumhydroxid und 2% Kaliumdichlorisocyanuratzudosiert. Ausserdem wurde ein Vollei zugegeben. Die Menge an Klarspülmittel betrug 0,3 g/l.

Zusammensetzung der geprüften Klarspülmittel:
a) Erfindungsgemässes Klarspülmittel aus
   4 Gew.-% eines Adduktes von 14 Mol Ethylenoxid an 1 Mol Nonylphenol 30 Gew.-% eines Adduktes an 14 Mol Ethylenoxid an ein Umsetzungsprodukt aus 1 Mol Ethylendiamin und etwa 105 Mol Propylenoxid
   51 Gew.-% Wasser
   15 Gew.-% Isopropanol
b) Handelsübliches Klarspülmittel aus:
   4 Gew.-% eines Adduktes von 9 Mol Ethylenoxid an ein Polypropylenglykol mit einem mittleren Molgewicht 4000
   30 Gew.-% eines Adduktes von 4,5 Mol Ethylenoxid an ein Polypropylenglykol mit einem mittleren Molgewicht 1750
   51 Gew.-% Wasser
   15 Gew.-% Isopropanol

### Beispiel 3

In einer gewerblichen Geschirrspülmaschine, Typ Eintank-Standmaschine wurde normal verschmutzes Geschirr bei 60 °C mit 2 g/I eines alkalischen Reinigers in der in Beispiel 2 angegebenen Zusammensetzung gereinigt und ohne Zwischenspülung anschliessend bei 80°C mit 0,3 g/I Klarspülmittel klargespült. Die Wasserhärte betrug 8 °d. Die Gesamtprogrammdauer betrug 90 Sekunden.

Zusammensetzung der geprüften Klarspülmittel:
a) Erfindungsgemässes Klarspülmittel aus
   5 Gew.-% eines Adduktes von 15 Mol Ethylenoxid an 1 Mol Nonylphenol
   25 Gew.-% eines Adduktes von 35 Mol Ethylenoxid an ein Umsetzungsprodukt aus 1 Mol primäres aliphatisches Amin und etwa 45 Mol Propylenoxid 65 Gew.-% Wasser
   5 Gew.-% Natriumcumolsulfonat
b) Handelsübliches Klarspülmittel aus
   5 Gew.-% eines Adduktes von 16 Mol Ethylenoxid an ein Polypropylenglykol mit einem mittleren Molgewicht 2750
   25 Gew.-% eines Adduktes von 7 Mol Ethylenoxid an ein Polypropylenglykol mit einem mittleren Molgewicht 1200
   65 Gew.-% Wasser
   5 Gew.-% Natriumcumolsulfonat Klartrockeneffektbenotung siehe Beispiel 1.

### Beispiel 4

In einer gewerblichen Geschirrspülmaschine Typ Eintank-Standmaschine wurde verschmutztes Kantinengeschirr bei 60°C mit 2,5 g/I eines alkali- .schen Reinigers der im Beispiel 2 angegebenen Zusammensetzung gereinigt und ohne Zwischenspülen anschliessend bei 80°C mit 0,3 g/l Klarspülmittel klargespült. Die Wasserhärte betrug 8°d, die Gesamtprogrammdauer 90 Sekunden. Die Klarspülflotte wurde in den Reinigungsgang rückgeführt.

Zusammensetzung der geprüften Klarspülmittel:
a) Erfindungsgemässes Klarspülmittel aus
   5 Gew.-% eines Adduktes von 25 Mol Ethylenoxid an Hexylphenol
   25 Gew.-% eines Adduktes von 35 Mol Ethylenoxid an ein Umsetzungsprodukt von 1 Mol eines primären aliphatischen Amins mit etwa 45 Mol Propylenoxid
   55 Gew.-% Wasser
   15 Gew.-% Isopropanol
b) Herkömmliches Klarspülmittel
   10 Gew.-% eines Adduktes von 10 Mol Ethylenoxid an ein Umsetzungsprodukt von 1 Mol Ethylendiamin mit etwa 60 Mol Propylenoxid
   20 Gew.-% eines Adduktes von 10 Mol Ethylenoxid an ungesättigten Fettalkohol C₁₆―C₁₆
   55 Gew.-% Wasser
   15 Gew.-% Isopropanol Klartrockeneffekt- und Schaumbenotung siehe

### Beispiel 1.

### Beispiel 5

Ein auch für den Einsatz in Haushaltsgeschirrspülmaschinen gut wirksames Klarspülmittel wurde durch folgende Zusammensetzung erhalten:
4 Gew.-% eines Adduktes von 15 Mol Ethylenoxid an 1 Mol Dodecylphenol
12 Gew.-% eines Adduktes von 14 Mol Ethylenoxid an ein Umsetzungsprodukt aus 1 Mol Ethylendiamin und etwa 104 Mol Propylenoxid
25 Gew.-% Zitronensäure
8 Gew.-% Isopropanol
5 Gew.-% Propylenglykol - 1,2
46 Gew.-% Wasser

Die Anwendungskonzentration betrug etwa 0,4 g/I, wobei eine Flottentemperatur von etwa 55 °C eingehalten wurde. Auch bei hartem Wasser war der Ablaufeffekt gut und das Geschirr nach dem Spülen und Trocknen fleckenfrei.

### Beispiel 6

Ein schaumarmes Klarspülmittel für den Einsatz in Haushaltsgeschirrspülmaschinen wurde auch durch folgende Zusammensetzung erhalten:
5 Gew.-% eines Adduktes von 24 Mol Ethylenoxid an 1 Mol Octylphenol
40 Gew.-% eines Adduktes von 14 Mol Ethylenoxid an ein Umsetzungsprodukt aus 1 Mol Ethylendiamin und etwa 104 Mol Propylenoxid
15 Gew.-% Weinsäure
20 Gew.-% Isopropanol
20 Gew.-% Wasser

Diese Kombination zeigte im Einsatzbereich von 0,3-0,6 g/I einen ausgezeichneten Ablaufeffekt.

Die Erfindung umfasst weiterhin ein Verfahren zum maschinellen Spülen von Geschirr in Maschinen mit ein bis mehreren Reinigungs- und Klarspülgängen, wobei man dem ersten Klarspülgang eine wässrige Lösung von 0,05-1,0 g/I der erfindungsgemässen Mittel zusetzt.

## Patentansprüche

1. Schaumarme Klarspülmittel für die maschinelle Geschirreinigung auf Basis eines Gemisches nichtionischer Tenside mit einem Anteil an hochethoxylierten Alkylphenolen, dadurch gekennzeichnet, dass sie als wesentliche Bestandteile eine Tensidkombination aus
A) einem Addukt von 10 bis 50, vorzugsweise 12 bis 40 Mol Ethylenoxid an C₆-C₁₂-Alkylphenole und
B) einem Addukt von 5 bis 50, vorzugsweise 7 bis 35 Mol Ethylenoxid an ein Umsetzungsprodukt aus 1 Mol aliphatisches Mono- od. Diamin u. 30 bis 150, vorzugsweise 30 bis 110 Mol Propylenoxid,
enthalten, wobei das Gewichtsverhältnis von A: B zwischen 1:3 und 1:12, vorzugsweise zwischen 1:4 und 1:9 liegt.

2. Mittel nach Anspruch 1, dadurch gekennzeichnet, dass sie 10 bis 60 Gew.-% der Tensidkombination aus A und B in wässriger oder wässrig-alkoholischer Lösung enthalten.

3. Mittel nach Anspruch 1 und 2, dadurch gekennzeichnet, dass sie 5 bis 15 Gew.-% eines niedermolekularen aliphatischen Alkohols mit 2 bis 3 Kohlenstoffatomen und 1 bis 2 Hydroxylgruppen im Molekül enthalten.

4. Mittel nach Anspruch 1 bis 3, dadurch gekennzeichnet, dass sie zusätzlich 1 bis 75 Gew.-% an einer oder mehreren niedermolekularen organischen Carbonsäuren mit 2 bis 6 Kohlenstoffatomen und/oder einer oder mehreren organischen Phosphonsäuren enthalten.

5. Verfahren zum maschinellen Spülen von Geschirr in Maschinen mit ein bis mehreren Reinigungs- und Klarspülgängen, dadurch gekennzeichnet, dass man dem ersten Klarspülgang eine wässrige Lösung von 0,05 bis 1,0 g/I eines Mittels nach den Ansprüchen 1 bis 4 zusetzt.

## Claims

1. Low-foaming rinse aids for dishwashing machines based on a mixture of nonionic surfactants containing a proportion of highly ethoxylated alkyl phenols, characterized in that they contain as principal constituents a surfactant combination of
A) an adduct of 10 to 50 and preferably 12 to 40 mol ethylene oxide with CS-C12 alkyl phenols and
B) an adduct of 5 to 50 and preferably 7 to 35 mol ethylene oxide with a reaction product of 1 mol aliphatic mono- or diamine and 30 to 150 and preferably 30 to 110 mol propylene oxide,
the ratio by weight of A to B being from 1:3 to 1: 12 and preferably from 1:4 to 1:9.

2. Rinse aids as claimed in claim 1, characterized in that they contain 10 to 60% by weight of the surfactant combination of A and B in aqueous or aqueous-alcoholic solution.

3. Rinse aids as claimed in claims 1 and 2, characterized in that they contain from 5 to 15% by weight of a low molecular weight aliphatic alcohol containing 2 to 3 carbon atoms and 1 to 2 hydroxyl groups in the molecule.

4. Rinse aids as claimed in claims 1 to 3, characterized in that they additionally contain from 1 to 75% by weight of one or more low molecular weight organic carboxylic acids containing 2 to 6 carbon atoms and/or one or more organic phosphonic acids.

5. A machine dishwashing process comprising one to several washing and rinse cycles, characterized in that an aqueous solution of 0.05 to 1.0 g/I of the rinse aid claimed in claims 1 to 4 is added to the first rinse cycle.

## Revendications

1. Agents de rinçage pauvres en mousse pour le nettoyage de la vaisselle à la machine, cet agent étant à base d'un mélange d'agents tensio-actifs non ioniques avec une certaine quantité d'alkyl-phénols hautement éthoxylés, caractérisés en ce que, comme constituants essentiels, ils contiennent une combinaison d'agents tensio-actifs comprenant:
A) un produit d'addition de 10 à 50, de préférence, de 12 à 40 moles d'oxyde d'éthylène à des alkyl-phénols en C₆-C₁₂, et
B) un produit d'addition de 5 à 50, de préférence, de 7 à 35 moles d'éthylène à un produit réactionnel constitué de 1 mole d'une mono-amine ou d'une diamine aliphatique avec 30 à 150, de préférence, 30 à 110 moles d'oxyde de propylène,
le rapport pondéral de A: B se situant entre 1:3 et 1:12, de préférence, entre 1:4 et 1:9.

2. Agents selon la revendication 1, caractérisés en ce qu'ils contiennent 10 à 60% en poids de la combinaison des agents tensio-actifs de A et B dans une solution aqueuse ou une solution alcoolique aqueuse.

3. Agents selon les revendications 1 et 2, caractérisés en ce qu'ils contiennent 5 à 15% en poids d'un alcool aliphatique de faible poids moléculaire avec 2 ou 3 atomes de carbone et un ou deux groupes hydroxyle dans leur molécule.

4. Agents selon les revendications 1 à 3, caractérisés en ce qu'ils contiennent, en outre, 1 à 75% en poids d'un ou de plusieurs acides carboxyliques organiques de faible poids moléculaire contenant 2 à 6 atomes de carbone et/ou un ou plusieurs acides phosphoniques organiques.

5. Procédé pour le lavage de la vaisselle dans des machines comportant un à plusieurs cycles de nettoyage et de rinçage, caractérisé en ce que, au premièr cycle de rinçage, on ajoute une solution aqueuse de 0,05 à 1,0 g/I d'un agent selon les revendications 1 à 4.
